# EUROPÄISCHE PATENTSCHRIFT

(11) **EP 0 501 311 B1**
(45) Veröffentlichungstag und Bekanntmachung des Hinweises auf die Patenterteilung: **01.03.1995**
(21) Anmeldenummer: 92102859.3
(22) Anmeldetag: 20.02.1992
(51) Int. Cl.: B65B 21/26

(54) **Maschine zum Ummanteln von Flaschen mit einem Papierzuschnitt**
Machine for sheathing bottles with a layer of paper
Machine d'enveloppement de bouteilles avec une feuille de papier

(30) Priorität: 28.02.1991 DE 4106245
(43) Veröffentlichungstag der Anmeldung: 02.09.1992
(73) Patentinhaber: KHS ETI-TEC MASCHINENBAU GmbH, D-40699 Erkrath (DE)
(72) Erfinder: Zodrow, Rufolf, W-4000 Düsseldorf (DE); Buchholz, Rainer, W-4000 Düsseldorf 12 (DE)

(56) Entgegenhaltungen:
- US-A- 3 056 246
- US-A- 4 245 452
- US-A- 4 406 721
- US-A- 4 694 633

## Beschreibung

Bei einer bekannten Maschine zum Ummanteln von sehr kleinen Flaschen mit sich über die gesamte Höhe der Flaschen erstreckenden Papierzuschnitten werden die beleimten Papierzuschnitte von einem Übertragungszylinder gehalten, wobei sie an der nicht beleimten, späteren Außenseite vollflächig abgestützt werden. Die mit diesen Papierzuschnitten zu versehenden Flaschen rollen sich an den so vom Übertragungszylinder gehaltenen Papierzuschnitten ab, wobei aufgrund der Haftkraft des Leims der Papierzuschnitt an den Flaschen haften bleibt. Dabei werden die Flaschen an der gegenüberliegenden Seite an einer ortsfesten Stützwand geführt. Diese Art der "Führung" genügt den heutigen Anforderungen nicht mehr. Sie ist nicht präzise und erlaubt auch keine hohen Durchsatzleistungen.

Um beim Aufbringen von Zuschnitten auf Flaschen hohe Durchsatzleistungen zu erzielen, sind Etikettiermaschinen mit einem Drehtisch bekannt, der am Außenumfang eine Vielzahl von Aufnahmeplätzen hat, in denen jeweils eine Flasche zwischen einem Drehteller und einem Zentrier- und Spannkopf axial eingespannt wird. Auf die so präzise und drehfest gehaltenen Flaschen lassen sich jeweils ein oder mehrere Etiketten nacheinander an exakt vorbestimmter Position anbringen. Dabei werden die Etiketten von Übertragungsorganen unmittelbar an die Flasche angedrückt.

Der Erfindung liegt die Aufgabe zugrunde, eine Maschine zum Ummanteln von Flaschen mit sich mindestens über die gesamte Höhe der Flaschen erstreckenden, insbesondere die Flaschenköpfe überragenden Papierzuschnitten mit hoher Durchsatzleistung zu schaffen.

Diese Aufgabe wird mit folgenden Merkmalen gelöst:
a) Ein Drehtisch mit einem Flaschenein- und Flaschenauslauf weist an seinem Umfang eine Vielzahl von Aufnahmeplätzen, die jeweils aus einem angetriebenen Drehteller und einem Zentrier- und Spannkopf zum axialen Einspannen einer Flasche bestehen, und Anlege- und Andrückelemente für die auf die Flaschen zu übertragenden Zuschnitte auf;
b) jeder Aufnahmeplatz weist einen über den Hals der Flasche bis zu deren Rumpf absenkbare Stützglocke auf, die mit dem Rumpf der Flasche fluchtet;
c) außerhalb des Drehtisches ist eine stationäre Übertragungsvorrichtung für die auf die durch den Drehtisch vorbeitransportierten Flaschen und die abgesenkten Glocken aufzubringende Zuschnitte angeordnet;
d) hinter der Übertragungsvorrichtung und vor dem Flaschenauslauf ist ein auf die Papierzuschnitte im Halsbereich einwirkendes Andrückelement vorgesehen, gegenüber dem die durch den Drehteller in Drehung versetzte Flasche eine Relativbewegung ausführt.

Die erfindungsgemäße Maschine zum Ummanteln von Flaschen mit sich über die gesamte Höhe der Flaschen erstreckenden Papierzuschnitten baut auf einer für hohe Leistungen bewährten Etikettiermaschine auf. Die sich aus den besonders hohen, den Rumpf der Flasche überragenden Papierzuschnitt ergebende besondere Schwierigkeit wird mit einer künstlichen Vergrößerung des Rumpfes durch die absenkbare Stützglocke gelöst. Die Übertragungsvorrichtung findet deshalb wie bei herkömmlichen Etikettiermaschinen an den einzelnen Aufnahmeplätzen eine sich über die gesamte Höhe des Zuschnittes erstreckende Übergabefläche vor. Damit sind die Voraussetzugen für eine präzise Übertragung der Zuschnitte verbunden mit hoher Durchsatzleistung gegeben.

Um die weitere Behandlung des übertragenen Papierzuschnitts im Drehtisch zu erleichtern, sieht die Erfindung weitere Ausgestaltungen vor.

Um den Zuschnitt möglichst kurzfristig auf der Flasche zu fixieren, kann ein unmittelbar vor der Übertragungsvorrichtung Hotmelt auf den Rumpf einer jeden Flasche auftragendes Auftragsorgan vorgesehen sein. Zusätzlich kann ein weiteres, versetzt zu dem ersten Auftragsorgan Hotmelt auf die Flasche übertragendes Auftragsorgan vorgesehen sein. Diese beiden Maßnahmen, vor allem aber die erste, verhindert, daß dann, wenn der Leim noch nicht ausreichend abgebunden hat, das Etikett bei Belastung des Zuschnittes sich auf der Flasche verschiebt. Diese Maßnahme ist besonders bei hohen Leistungen von Bedeutung. Die zweite Maßnahme vermindert die Gefahr, daß der Zuschnitt an der Schließe aufspringt.

Damit die Belastung des Zuschnittes insbesondere in der Anfangsphase, wenn der Leim noch nicht ausreichend abgebunden hat, nicht zu groß wird, sollte die Übertragungsvorrichtung eine für eine Fassonbeleimung eingerichtete Beleimungsstation aufweisen, mit der die Zuschnitte nur im Rumpfbereich der Flasche und ggf. im überstehenden Überlappungsbereich des Halsetiketts beleimt werden. Zusätzlich oder alternativ kann die Außenseite der Stützglocke einen leimabweisenden Belag oder Struktur haben. Durch eine dieser beiden Maßnahmen oder durch beide Maßnahmen gemeinsam wird erreicht, daß der Zuschnitt praktisch nicht an der Außenseite der Stützglocke haftet.

Da die Behandlung der Flaschen im Drehtisch im axial eingespannten Zustand erfolgt, ist nicht möglich, überstehende Zipfel der Zuschnitte im Bereich des Drehtisches zu verdrillen. Damit aber auch die Zipfel abschließend verdrillt werden können, ist nach einer Ausgestaltung der Erfindung vorgesehen, daß im Flaschenauslauf, insbesondere einem Auslaufstern, auf das die Flaschenköpfe überragende Zuschnittende einwirkende Verdrillelemente vorgesehen sind.

Die bei Getränkeflaschen übliche Sicherung des Verschlusses die erkennen läßt, ob der Verschluß vom Hersteller zum Verbraucher geöffnet worden ist, läßt sich nach einer Ausgestaltung der Erfindung dadurch verwirklichen, daß im Flaschenauslauf ein Auftragsorgan für Hotmelt angeordnet ist, mit dem Klebstoff, insbesondere Hotmelt in das eine oben offene Tülle bildende, den Flaschenkopf überragende Zuschnittende sprühbar ist, und daß im Flaschenauslauf Schließelemente vorgesehen sind, die auf die überragenden Zuschnittenden schließend einwirken. Diese Schließelemente können zusätzlich zu den Verdrillelementen vorgesehen sein, können aber auch von den Verdrillelementen gebildet sein. Besonders zweckmäßig ist es, wenn das Drehprogramm Drehteller so gestaltet ist, daß das Auftragsorgan Klebstoff auf den überlappenden Bereich des Zuschnittes sprüht. Dadurch wird erreicht, daß gerade in diesem kritischen Bereich Manipulationen an dem geschlossenen Zuschnittende unbemerkt nicht möglich sind.

Um den Klebstoff besser in die offene Tülle einbringen zu können, kann der Zentrier- und Spannkopf kegelstumpfförmig gestaltet sein.

Grundsätzlich können die Zuschnitte bereits Etiketten tragen. Sofern dies nicht der Fall ist, läßt sich die Maschine zum Ummanteln der Flaschen auch noch mit einer Etikettierstation ausrüsten. In einem solchen Fall sollte das Drehprogramm der Drehteller derart gestaltet sein, daß die Etiketten den überlappten Bereich der Zuschnitte überdecken. Dadurch wird eine zusätzliche Sicherung der Schließe des Papierzuschnittes erreicht.

Im folgenden wird die Erfindung anhand einer ein Ausführungsbeispiel darstellenden Zeichnung näher erläutert.

Im einzelnen zeigen:
- Fig. 1 -: eine Maschine zum Ummanteln von Flaschen mit Papierzuschnitten und zum Etikettieren in schematischer Darstellung in Aufsicht,
- Fig. 2 -: die Maschine gemäß Fig. 1 im Axialschnitt nach der Linie I - I der Fig. 1,
- Fig. 3 -: die Maschine gemäß Fig. 1 im Ausschnitt und im Schnitt nach der Linie II - II der Fig. 1,
- Fig. 4 -: die Maschine gemäß Fig. 1 im Ausschnitt und Axialschnitt nach der Linie III der Fig. 1,
- Fig. 5 -: die Maschine gemäß Fig. 1 im Ausschnitt und Axialschnitt nach der Linie IV - IV der Fig. 1,
- Fig. 6 -: die Maschine gemäß Fig. 1 im Ausschnitt und Axialschnitt nach der Linie V - V der Fig. 1,
- Fig. 7 -: die Maschine gemäß Fig. 1 im Ausschnitt und Axialschnitt nach der Linie VI - VI der Fig. 1.

Wie aus Fig. 1 ersichtlich, gelangen zu ummantelnde und zu etikettierende kleine Flaschen 1 über eine Einteilschecke 2 und einen als Einlaufstern 3 ausgebildeten Flascheneinlauf auf einen Drehtisch 4, der am Außenumfang eine Vielzahl von Aufnahmeplätzen 5 aufweist. Jeder Aufnahmeplatz 5 weist einen Drehteller 6 und einen Zentrier- und Spannkopf 7 zum axialen Einspannen der Flasche 1 auf. Der Zentrier- und Spannkopf 7 ist im oberen Bereich als Kegelstumpf 7a gestaltet. Der Drehteller 6 führt bei Drehung des Drehtisches 4 ein bestimmtes Drehprogramm entsprechend einer ortsfesten Kurve 8 aus, in der ein Eingriffsglied 9 des Antriebes des Drehtellers 6 geführt ist. Jedem Aufnahmeplatz ist ferner eine frei drehbar gelagerte, heb- und senkbare Stützglocke 10 zugeordnet, die mit dem Rumpf der Flasche 1 fluchtet und deren Hubbewegung entsprechend einer ortsfesten Kurve 11 erfolgt, in der ein Eingriffsglied 12 der Stützglocke 10 geführt ist.

Am Umfang des Drehtisches sind zwei Übertragungsvorrichtungen 13, 14 gleicher Art angeordnet. Die Übertragungsvorrichtung 13 dient zur Übertragung von sich vom Boden bis über den Kopf der Flaschen 1 hinaus erstreckenden Papierzuschnitten, während die Übertragungsvorrichtung 14 zur Übertragung von Etiketten dient. Jede Übertragungsvorrichtung 13, 14 weist einen umlaufenden Träger 13a, 14a mit darauf angeordneten oszillierenden oder rotierenden Entnahmeelementen auf, an dessen Umfang ein Kasten 13b, 14b für Zuschnitte bzw. Etiketten, eine Leimwalze 13c, 14c und ein Greiffahrzylinder 13d, 14d für die Übertragung der beleimten Zuschnitte bzw. Etiketten auf die Flaschen 1 angeordnet sind. Zum vollständigen Anlegen der übertragenen Zuschnitte bzw. Etiketten sind am Außenumfang des Drehtisches 4 und ggf. auch am Innenumfang stationäre Andrückelemente in Form von Bürsten 15, 16, 17 Vorgesehen. Während das Andrückelement 15 dazu dient, den übertragenen Zuschnitt im Rumpfbereich anzudrücken, dient das Andrückelement 17 dazu, den Zuschnitt 21 im Halbbereich anzulegen und dabei gleichzeitig eine Verdrillung vorzunehmen, wie in Fig. 4 dargestellt ist. Dazu ist es notwendig, die Drehbewegung der Flaschen 1 entsprechend zu steuern. Eine bestimmte Drehstellung der Flaschen 1 wird auch an der Übertragungsstation 14 verlangt, um die Etiketten auf den überlappten Bereich des Zuschnittes 21 zu übertragen.

Der Auslauf 18 der Flaschen 1 wird von einem Auslaufstern gebildet, der im Eingang ein stationäres Auftragselement 22 für auf die überstehenden Zuschnittenden aufzutragenden Klebstoff, insbesondere Hotmelt, und im übrigen mit laufende Verschließ- und Verdrillelemente 23. Am Außenumfang des Drehtisches können zusätzlich noch Auftragsorgane 19, 20 für Hotmelt vorgesehen sein.

Die Behandlung der Flaschen mit einer solcher Maschine erfolgt auf folgende Art und Weise:
Nachdem die Flaschen 1 über den Einlaufstern 1 auf den Drehtisch 4 gelangt sind, werden sie axial zwischen dem Drehteller 6 und dem Zentrier- und Spannkopf 7 eingespannt. Diese Einspannung bleibt bis zum Flaschenauslauf 18 aufrechterhalten. Dadurch ist gewährleistet, daß sich während des gesamten Transportweges der Flaschen 1 ein bestimmtes Drehprogramm verwirklichen läßt, gemäß dem in winkelgerechter Lage optimal die Zuschnitte 21 und die Etiketten behandelt werden können. Die so eingespannten Flaschen 1 passieren die Auftragsorgane 19 und 20 für Hotmelt, die auf den Rumpfbereich der Flasche 1 umfangsmäßig versetzt punktförmig Hotmelt aufbringen. Die Papierzuschnitte 21 werden anschließend mittig an die vorbeitransportierte Flasche 1 durch den Greiferzylinder 13d übertragen und an die Hotmeltpunkte angedrückt. Dadurch wird kurzfristig eine rutschfeste Fixierung des Zuschnittes 21 auf der Flasche 1 erreicht. Die Beleimung der Zuschnitte 21 in der Übertragungsstation 13 ist so eingerichtet, daß der Zuschnitt 21 nur im Rumpfbereich und am vorderen oder hinteren, später außenliegenden Rand beleimt wird. Dadurch wird verhindert, daß der Zuschnitt 21 an der Stützglocke 10 haftet und deren Herausziehen erschwert. Bei noch abgesenkter Stützglocke 10 wird die Flasche 1 an dem Andrückelement 15 vorbeibewegt, wobei sie um ihre eigene Achse verdreht wird. Über die Flasche 1 wird diese Drehbewegung auf den Zentrier- und Spannkopf 7 und die drehfest mit ihm verbundene Stützglocke 10 übertragen. Bei dieser Drehbewegung wird der angeheftete Zuschnitt 21 mantelförmig um die Flasche 1 und die Stützglocke 10 gelegt, wie in Fig. 3 dargestellt. Nach Verlassen des Andrückelementes 15 wird die Glocke 10 aus dem mantelförmigen Zuschnitt 21 herausgezogen. Die Flasche 1 gelangt dann in den Bereich des Andrückelementes 17, das nur im Bereich des Flaschenhalses und des Spann- und Zentrierkopfes 7 mit seinem Kegelstumpf 7a wirksam ist. Auch in diesem Fall wird die Flasche 1 durch den Drehteller 6 um ihre eigene Achse verdreht, wobei das Drehprogramm derart gestaltet ist, daß der Zuschnitt im Halsbereich nicht nur angelegt, sondern auch verdrillt wird, wie in Fig. 4 dargestellt ist. Nach Verlassen des Andrückelementes 17 wird im Bereich der Übertragungsstation 14 auf den Zuschnitt 21 im Rumpfbereich der Flasche 1 das Etikett übertragen, und zwar derart, daß es den überlappten Bereich des Zuschnittes 21 überdeckt. Beim Transport längs des Andrückelementes 16 wird das Etikett vollflächig angedrückt. Nach Anheben des Spannkopfes 7 gelangt die Flasche in den Bereich des Auslaufsterns 18, wo mit dem Auftragsorgang 22 Hotmelt in die oben offene trichterförmige Tülle 24 des Papierzuschnittes 21 gesprüht wird. Das Drehprogramm der Drehteller 6 ist dabei so gestaltet, daß Hotmelt auf den überlappten Bereich gesprüht wird. Im weiteren Transport der Flaschen 1 im Auslaufstern 18 werden über die Köpfe der Flaschen 1 Schließ- und Verdrillelemente 23 geschwenkt, die zangenartig die Tülle 24 zusammendrücken und anschließend verdrillen, wie in Fig. 6 dargestellt ist. Das Ergebnis dieser Bearbeitung ist in Fig. 7 dargestellt.

## Patentansprüche

1. Maschine zum Ummanteln von Flaschen mit sich über deren Gesamthöhe erstreckenden Papierzuschnitten, bestehend aus folgenden Merkmalen:
a) Ein Drehtisch (4) mit einem Flaschenein- und einem Flaschenauslauf (3, 18) weist an seinem Umfang eine Vielzahl von Aufnahmeplätzen (5), die jeweils aus einem angetriebenen Drehteller (6) und einem Zentrier- und Spannkopf (7) zum axialen Einspannen einer Flasche (1) bestehen, und Anlege- und Andrückelemente (15, 16) für die auf die Flaschen (1) übertragenen Zuschnitte (21) auf;
b) jeder Aufnahmeplatz (5) weist eine über den Hals der Flasche (1) bis zu deren Rumpf absenkbare Stützglocke (10) auf, die mit dem Rumpf fluchtet;
c) außerhalb des Drehtisches (4) ist eine stationäre Übertragungsvorrichtung (13) für die auf die durch den Drehtisch (4) vorbeitransportierten Flaschen (1) und die abgesenkten Stützglocken (10) aufzubringenden, beleimten Papierzuschnitte (21) angeordnet;
d) hinter der Übertragungsvorrichtung (13) und vor dem Flaschenauslauf (18) ist ein auf die Papierzuschnitte (21) im Halsbereich einwirkendes Andrückelement (17) vorgesehen, gegenüber dem die durch den Drehteller (6) in Drehung versetzte Flasche (1) eine Relativbewegung ausführt.

2. Maschine nach Anspruch 1,
**dadurch gekennzeichnet,** daß ein unmittelbar vor der Übertragungsvorrichtung (13) Hotmelt auf den Rumpf einer jeden Flasche (1) aufgetragenes Auftragsorgan (19) vorgesehen ist.

3. Maschine nach Anspruch 1 oder 2,
**dadurch gekennzeichnet,** daß ein auf den überlappenden Bereich des Zuschnittes (21) Hotmelt auftragendes Auftragungsorgan (20) vorgesehen ist.

4. Maschine nach einem der Ansprüche 1 bis 3,
**dadurch gekennzeichnet,** daß die Übertragungsvorrichtung (13) eine für eine Fassonbeleimung eingerichtete Beleimungsstation aufweist, mit der die Zuschnitte (21) nur im Rumpfbereich und ggf. im äußeren Überlappungsbereich des Halsbereichs beleimt werden.

5. Maschine nach einem der Ansprüche 1 bis 4,
**dadurch gekennzeichnet,** daß die Außenseite der Stützglocke (10) eine leimabweisende Struktur hat.

6. Maschine nach einem der Ansprüche 1 bis 5,
**dadurch gekennzeichnet,** daß im Flaschenauslauf (18), insbesondere einem Auslaufstern, ein Auftragsorgan (22) für Hotmelt angeordnet ist, mit dem Hotmelt in das eine oben offene Tülle bildende, den Flaschenkopf überragende Ende des Zuschnittes (21) sprühbar ist.

7. Maschine nach Anspruch 6,
**dadurch gekennzeichnet,** daß im Flaschenauslauf auf die die Köpfe der Flaschen (1) überragenden Zuschnittenden (24) einwirkende Verschließelemente (23) vorgesehen sind.

8. Maschine nach Anspruch 6 oder 7,
**dadurch gekennzeichnet,** daß im Flaschenauslauf (18), insbesondere einem Auslaufstern, auf die die Köpfe der Flaschen (1) überragenden Zuschnittenden (24) einwirkende Verdrillelemente (23) vorgesehen sind.

9. Maschine nach Anspruch 6,
**dadurch gekennzeichnet,** daß der Zentrier- und Spannkopf (7) kegelstumpfförmig gestaltet ist.

10. Maschine nach einem der Ansprüche 1 bis 9,
**dadurch gekennzeichnet,** daß die Übertragungsvorrichtung (13) aus einem mit rotierenden oder oszillierenden Entnahmeelementen bestückten Träger (13a) mit an seinem Umfang angeordneten Stationen (13b, 13c, 13d) für die Beleimung der Entnahmeelemente, für die Entnahme und Beleimung der Zuschnitte durch die Entnahmeelemente und für die Übertragung der beleimten Zuschnitte auf die Flaschen (1) besteht.

11. Maschine nach einem der Ansprüche 1 bis 10,
**dadurch gekennzeichnet,** daß außerhalb des Drehtisches (4) eine Etikettierstation (14) angeordnet ist.

12. Maschine nach Anspruch 11,
**dadurch gekennzeichnet,** daß das Drehprogramm der Drehteller (6) derart gestaltet ist, daß die von der Etikettierstation (14) zu übertragenden Etiketten auf den überlappten Bereich der Zuschnitte (21) übertragen werden.

## Claims

1. Machine for covering bottles with paper blanks which extend over their overall height, comprising the following features:
a) a rotary table (4), including a bottle inlet (3) and a bottle outlet (18), has on its periphery a plurality of receiver locations (5), each of which comprises a driven turntable (6) and a centring and clamping head (7) for the axial clamping of a bottle (1), and feeding and pressing elements (15, 16) for the blanks (21), which are transferred to the bottles (1);
b) each receiver location (5) has a bell-shaped support (10), which is lowerable over the neck of the bottle (1) as far as its body and is in alignment with the body;
c) a stationary transfer device (13) is disposed externally of the rotary table (4) for transferring the glued paper blanks (21), which are to be applied to the bottles (1), which are conveyed-past by the rotary table (4), and the lowered bell-shaped supports (10);
d) a pressing element (17), which acts upon the paper blanks (21) in the neck region, is provided behind the transfer device (13) and in front of the bottle outlet (18), and the bottle (1), which is set in rotation by the turntable (6), executes a relative movement relative to said pressing element.

2. Machine according to claim 1, characterised in that an application means (19) is provided, which applies hot melt to the body of each bottle (1) directly in front of the transfer device (13).

3. Machine according to claim 1 or 2, characterised in that an application means (20) is provided, which applies hot melt to the overlapping region of the blank (21).

4. Machine according to one of claims 1 to 3, characterised in that the transfer device (13) has a gluing station, which is installed for form-gluing and with which the blanks (21) are glued only in the body region and possibly in the external overlapping portion of the neck region.

5. Machine according to one of claims 1 to 4, characterised in that the external surface of the bell-shaped support (10) has a glue-repellent structure.

6. Machine according to one of claims 1 to 5, characterised in that an application means (22) for hot melt is disposed in the bottle outlet (18), more especially in an outlet star, and hot melt is sprayable by said application means into the end of the blank (21) forming an upwardly open spout and protruding beyond the bottle head.

7. Machine according to claim 6, characterised in that sealing elements (23) are provided in the bottle outlet and act upon the blank ends (24) protruding beyond the heads of the bottles (1).

8. Machine according to claim 6 or 7, characterised in that twisting elements (23) are provided in the bottle outlet (18), more especially in an outlet star, and act upon the blank ends (24) protruding beyond the heads of the bottles (1).

9. Machine according to claim 6, characterised in that the centring and clamping head (7) has a frustoconical configuration.

10. Machine according to one of claims 1 to 9, characterised in that the transfer device (13) comprises a carrier (13a), which is provided with rotating or oscillating extracting means and has stations (13b, 13c, 13d), which are disposed on its periphery, for the gluing of the extracting means, for the extraction and gluing of the blanks by the extracting means and for the transfer of the glued blanks to the bottles (1).

11. Machine according to one of claims 1 to 10, characterised in that a labelling station (14) is disposed externally of the rotary table (4).

12. Machine according to claim 11, characterised in that the rotary programme of the turntable (6) is so configured that the labels, which are to be transferred by the labelling station (14), are transferred to the overlapped region of the blanks (21).

## Revendications

1. Machine permettant d'envelopper des bouteilles avec des feuilles de papier s'étendant sur toute leur hauteur, comportant les caractéristiques suivantes :
a) une table rotative (4) comportant une sortie et une entrée (3, 18) de bouteilles présente, sur son pourtour, une pluralité d'emplacements (5) qui sont constitués, chacun, d'un plateau tournant (6) entraîné et d'une tête de centrage et de serrage (7) pour le serrage axial d'une bouteille (1), et des éléments d'appui et de pression (15, 16) destinés aux feuilles de papier (21) transférées sur les bouteilles (1) ;
(b) chaque emplacement (5) présente une cloche de support (10) pouvant être abaissée sur le col de la bouteille (1) jusqu'à son corps, cloche qui est alignée avec le corps ;
(c) à l'extérieur de la table rotative (4) se trouve un dispositif de transfert (13) stationnaire destiné aux feuilles de papier (21) encollées, destinées à être appliquées sur les bouteilles (1) transportées par la table rotative (4) et sur les cloches de support (10) abaissées ;
(d) derrière le dispositif de transfert (13) et devant la sortie (18) des bouteilles est prévu un élément d'appui (17) agissant sur les feuilles de papier (21) au niveau du col, en face duquel la bouteille (1) mise en rotation par le plateau tournant (6) effectue un déplacement relatif.

2. Machine selon la revendication 1, caractérisée en ce qu'un organe d'application (19) est prévu, immédiatement avant le dispositif de transfert (13), pour appliquer de la colle hot-melt sur le corps de chaque bouteille (1).

3. Machine selon la revendication 1 ou 2, caractérisée en ce qu'est prévu un organe d'application (20) appliquant de la colle hot-melt sur la zone de recouvrement de la feuille (21).

4. Machine selon l'une des revendications 1 à 3, caractérisée en ce que le dispositif de transfert (13) comporte un poste d'encollage équipé pour réaliser un encollage à façon, avec lequel les feuilles (21) ne sont encollées que dans la zone du corps et, le cas échéant, dans la zone de recouvrement extérieure de l'étiquette du col.

5. Machine selon l'une des revendications 1 à 4, caractérisée en ce que la face extérieure de la cloche de support (10) présente une structure sur laquelle la colle ne peut pas adhérer.

6. Machine selon l'une des revendications 1 à 5, caractérisée en ce qu'au niveau de la sortie (18) des bouteilles, en particulier d'une étoile de sortie, un organe d'application (22) de colle hot-melt est prévu, au moyen duquel de la colle hot-melt est pulvérisée dans l'extrémité de feuille (21) formant une douille ouverte en haut et s'élevant plus haut que le sommet de la bouteille.

7. Machine selon la revendication 6, caractérisée en ce que des éléments de fermeture (23) sont prévus dans la sortie des bouteilles et exercent une action sur les extrémités (24) de feuilles dépassant au-dessus du sommet des bouteilles (1).

8. Machine selon la revendication 6 ou 7, caractérisée en ce qu'au niveau de la sortie (18) des bouteilles, en particulier d'une étoile de sortie, sont prévus des éléments de torsion (23) agissant sur les extrémités de feuilles (24) s'élevant au-dessus des sommets des bouteilles (1).

9. Machine selon la revendication 6, caractérisée en ce que la tête de centrage et de serrage (7) présente une forme de tronc de cône.

10. Machine selon l'une des revendications 1 à 9, caractérisée en ce que le dispositif de transfert (13) est constitué d'un support (13a), équipé d'éléments de prélèvement rotatifs ou oscillants, comportant des postes (13b, 13c, 13d) disposés sur son pourtour pour l'encollage des éléments de prélèvement, pour le retrait et l'encollage des feuilles par les éléments de prélèvement et pour le transfert des feuilles encollées sur les bouteilles (1).

11. Machine selon l'une des revendications 1 à 10, caractérisée en ce qu'un poste d'étiquetage (14) est disposé à l'extérieur de la table rotative (4).

12. Machine selon la revendication 11, caractérisée en ce que la programmation des plateaux tournants (6) est conçue de telle sorte que les étiquettes destinées à être transférées par le poste d'étiquetage (14) sont transférées sur la zone recouverte des feuilles (21).
